# FASCICULE DE BREVET EUROPEEN

(11) **EP 0 093 087 B1**
(45) Date de publication et mention de la délivrance du brevet: **26.02.1986**
(21) Numéro de dépôt: 83810170.7
(22) Date de dépôt: 25.04.1983
(51) Int. Cl.: B65D 83/04

(54) **Appareil distributeur de pastilles**
Abgabegerät für Pastillen
Dispensing apparatus for tablets

(30) Priorité: 26.04.1982 FR 8207286
(43) Date de publication de la demande: 02.11.1983
(73) Titulaire: PIERRE FABRE S.A., 75116 Paris (FR)
(72) Inventeur: Kaeser, Charles, CH-1009 Pully (CH)
(74) Mandataire: Nithardt, Roland

## Description

La présente invention concerne un appareil distributeur de pastilles, notamment de pastilles de produits édulcorants, comportant un premier élémentde boîtier et un second élément de boîtier, adaptés pour être assemblés de manière à définir une cavité intérieure destinée à contenir ces pastilles, et un dispositif de distribution logé à l'intérieur du boîtier pour libérer sélectivement une seuledesdites pastilles, dans lequel le premier élément de boîtier est mobile axialement par rapport au second élément de boîtier entre une première et une seconde position.

On connaît déjà différents appareils de ce type en particulier celuidécrit par la publication française FR-A-2460263. Cet appareil présente toutefoisl'inconvénient d'être de conception complexe, de comporter un nombre relativement important de pièces moulées, et par conséquent de nécessiter un montage délicat et d'aboutir à un coôt de fabrication élevé. En outre, il ne résoud pas le problème d'un blocage des pastilles dô au fait qu'une portion de pastille peut malencontreusement se coincer entre l'extrémité du couloir d'amenée et la saillie supérieure mobile agencée pour obturer périodiquement ce couloir.

Dans ce but, l'appareil distributeur selon l'invention est caractérisé en ce que le dispositif de distribution comporte un couloir à chicanes solidaire du premier élément de boîtier, comportant un tronçon rectiligne dont la largeur est sensiblement égale à la section transversale des pastilles, et un evidement lateral juxtaposé audit tronçon rectiligne et s'étendant sur une longueurcorrespondant sensiblement à la zone balayée par ladite butée lorsque le premier élément de boîtier se déplace de sa première vers sa seconde position, cet évidement latéral ayant une forme et des dimensions telles qu'll ne peut contenir qu'une seule pastille.

Cet agencement permet un écoulement contrôlé des pastilles à travers le couloir à chicanes, la butée fixe faisant office de soupape, libérant de préférence une à une les pastilles.

Selon une forme de réalisation particulièrement avantageuse, la cavite intérieure du boîtier communique avec le couloir à chicanes par l'intermédiaire d'un entonnoir. Un tel agencement facilite la pénétration ordonnée des pastilles dans le couloir à chicanes. Deux parois latérales opposées de cet entonnoir présentent de préférence la forme d'escalier, dont les marches sont dimensionnées pour supporter chacune une seule pastille. Cette construction permet une mise en placé bien ordonnée des pastilles, ce qui facilite considérablement la pénétration et le cheminement régulier des pastilles à l'embouchure du couloir à chicanes, en évitant le blocage de cette embouchure par les pastilles superposées à l'entrée du couloir à chicanes.

L'un au moins des éléments de boîtier comporte un organe d'arrêt, agencé pour définir ladite première position du premier élément du boîtierpar rapport au second élément du boîtier, lorsque ces deux éléments sont assemblés.Cet organe d'arrêt peut être constitué avantageusement par une butée fixé solidairede l'un des éléments du boîtier, qui coopère avec une languette élastique solidaire de l'autre élement de boîtier et agencée pour s'accrocher à la butée, lorsque le premier éiément de boîtier se trouve dans sa première position.

Selon une autre forme de réalisation particulièrement avantageuse le premier élément de boîtier coraporte un poussoir ménagé à son extrémité superieure, et un tiroir relié à ce poussoir et mobile axialement par rapport au second élément de boîtier, et le second élément de boîtier comporte une ouverture supérieure pour le passage du poussoir et une ouverture inférieure pour le passage d'au moins une pastille, ledit tiroir portant un obturateur agencé pour former ladite ouverture inferieure lorsque le premier elément de boîtier est ramené dans sa position de repos par rapport au second élément de boîtier, cet obturateur comportant une languette pourvue d'une surface d'obturation dont la forme et les dimensions correspondent à la forme et aux dimensions de la fenêtre du second élément de boîtier.

Cette languette de l'obturateur est perpendiculaire à une patte solidaire du tiroir et comporte au moins une surface orientée vers l'intérieur du boîtier et inclinée par rapport à ia direction du déplacement de ce tiroir.

Le couloir à chicanes est de préference défini par ladite patte solidaire du tiroir portant un plot fixé et par une cloison de guidage du tiroir solidaire dudit second elément de boîtier.

La fenêtre inférieure est avantageusement ménagée dans la paroi de fond du second élément de boîtier, entre une extrémité de la cloison de guidage du tiroir et la butée fixé qui coopère avec le couloir à chicanes pour libérerles pastilles une à une.

L'appareil comporte avantageusement une chambre de présélection délimitée par la patte du tiroir, le plot fixé porté par cette patte, lacloison de guidage, la butée fixé et la languette de l'obturateur, cette chambre étant dimensionnée pour qu'elle ne puisse contenir qu'une seule pastile entière.

La longueur de la patte est telle que la longueur des ouvertures latérales, ménagées le long de cette patte, de part et d'autre de la languette de l'obturateur, et correspondant à la course du tiroir, est au moins égale au diamètre d'une pastille, la hauteur de la fenêtre, ménagée dans le second élément de boîtier étant au moins égale à la somme des épaisseurs de la patte et d'une pastille déposée à plat sur cette patte.

La présente invention sera mieux comprise en référence à la description d'exemples de réalisation et du dessin annexé, dans lequel:
La figure 1 représente une vue frontale en élévation du premier élément de boîtier d'un appareil distributeur de pastilles selon l'invention,
La figure 2 représente une vue de dos en élévation du premier élément de boîtier de la fig. 1,
La figure 3 représenteune vue partiellement en coupe du second élément de boîtier correspondant au premier élément de boltier des fig. 1 et 2,
La figure 4 représente une vue en perspective de l'appareil distributeur de pastilles composé des éléments représentés par les fig. 1 à 3,
La figure 5 représente une vue partiellement coupée d'une autre forme de réalisation de l'appareil distributeur selon l'invention,
La figure 6 représente une vue partielle agrandie, illustrant le cheminement des pastilles à travers le couloir à chicanes des appareils distriteurs selon l'invention.
Les figures 7 et 8 illustrent une autre forme de réalisation de l'appareil selon l'invention, vu respectivement dans sa position de repos et dans sa position de travail, et
La figure 9 représente une vue en perspective d'un détail de l'appareil illustré par les fig. 7 et 8.

En référence aux figures 1 à 4, le premier élément de boîtier 10 présente une forme de parallélépipède rectangle pourvu d'une fenétrerectangulaire 11, ménagée sur l'une de ses grandes faces et communiquant avec unecavité intérieure 12 contenant les pastilles à distribuer. Cette cavité est limitée à sa base par un plan incliné 13 qui débouche sur un entonnoir 14 communiquant avec le couloir à chicanes 15. L'entonnoir 14 comporte deux parois latérales en escaliers, les marches de l'une des parois en escalier étant décaléespar rapport à celles de- l'autre paroi en escalier, pour des raisons qui seront décrites plus en détail en référence à la fiq. 6.

Le couloir est pourvu d'un évidement latéral 16 voisin de l'orifice d'évacuation 17 du couloir 15. Dans l'exemple décrit, cet évidement estagencé pour loger une seule pastille et pour la maintenir en attente tant que la seconde partie du boîtier 20 (représenté par la fig. 3) se trouve dans sapremière position. Le premier élément de boîtier 10 comporte d'autre part une tige axiale 16, sur laquelle est enfilé un ressort hélicoïdal 19 destiné à constituer l'organe ressort agence pour repousser constamment ce premierélément de boîtier dans sa première position par rapport au second élément de boîtier 20, lorsque ces deux eléments sont assemblés. La tige 16 sert de support et de guide au ressort spirale 19.

Pour maintenir les deux boîtiers en position assemblée et éviter que l'élément 20 soit repoussé par le ressort 19, le premier élémentde boîtier 10 comporte de preférence une languette élastique 21 pourvue d'un bec 22, agencé pour coopérer avec une butée 23 solidaire d'une paroi latéralede l'élément de boîtier 20. De cette manière, lorsque l'élément de boltierl0 est engagé à l'intérieur de l'élément de boltier 20 par l'ouverture supérieure 24 de ce dernier dans le sens de la flèche A, le bec 22 glisse par-dessus la rampe de la butée 23 et vient finalement s'accrocher à cette dernière, lorsque l'extrémité inférieure du ressort 19 est en appui contre la surfacede la paroi 25 du second élément de boîtier 20. L'orifice d'évacuation 17 ducanal à chicanes 15 est bordé par une paroi 26 ayant un profil en forme de U, qui est destinée à s'engager dans une ouverture 27 ménagée au centre du fond 25 du second élément de boîtier 20, lorsque les deux éléments sont assemblés.

Une butée 28, fixée sur la surface intérieure d'une des grandes faces du second élément de boîtier 20, est agencée pour occuper une position 28' (voir fig. 1) adjacente à l'évidement 16, lorsque les deux éléments sont assemblés comme le montre la fig. 4. Dans cette position, la fenêtre 11 de la cavité intérieure 12 est masquée par l'une des grandes faces du second élément de boîtier, de telle manière que cette cavité soit entièrement fermée. Les pastilles 29, logées à l'intérieur de cette cavité, glissent le long du plan incliné 13 pour s'engager à travers une ouverture 30, qui fait communiquer l'entonnoir 14 avec la cavité 12 pour s'engager dans le couloir à chicanes15.

Comme le montre la fig. 6, le couloir à chicanes 15 est obturé par la butée 28, qui peut adopter une première position 28a et une secondeposition 28b par rapport au premier élément de boîtier, lorsque celui-ci se déplace de sa première vers sa seconde position. En effet, lorsque l'utilisateur exerce, sur la face supérieure du premier élément de boîtier 10, une pousséedans le sens de la flèche 8 (voir fig. 4), cet élément se déplace par rapportau second élément de boîtier 20 vers sa seconde position, dans laquelle la butée 28 occupe la position 28a. Dans cette position, elle obture le canal 15 et empêche la pastille 31 de se déplacer en direction de l'évidement 16. Parcontre, la pastille 32, qui se trouve à ce moment dans l'évidement 16, roulesur le plan incliné 33 de cet évidement et glisse en direction de l'orifice d'évacuation 17.

Lorsque l'opérateur relâche sa pression sur le premier élément de boîtier 10, celui-ci reprend sa position initiale par rapport au second élément de boîtier 20, de sorte que la butée 28 reprend sa position illustrée par la référence 28b. Dans cette position, elle libère le passage de la pastille 31 en direction de l'évidement 16, de telle manière qu'au moment où l'opérateur exerce une nouvelle pression sur l'élément 10 en direction de la flèche8, la pastille 31, alors logée dans l'évidement 16, soit évacuée à travers l'orifice d'évacuation 17.

On comprend aisément que la butée 28 fait office de soupape permettant l'évacuation des pastilles une à une à travers le couloir à chicanes 15. Bien entendu, on pourrait construire l'évidement 16 de telle manière que deux ou plusieurs pastilles puissent prendre placé simultanément et prévoir la course de la butée 28 de telle manière que les deux ou plusieurs pastilles logées dans l'évidement, puissent s'évacuer à chaque cycle de distribution. Comme le montre la fig. 6, les marches 34 et 35 des escaliers, qui constituent les parois latérales de l'entonnoir 14, sont décalées. Ceci permet une distribution plus régulière et évite le blocage de l'embouchure du couloir à chicanes 15 par une accumulation de pastilles.

La fig. 5 illustre une autre forme de réalisation de l'appareil distributeur selon l'invention. Il comporte, comme précédemment, un premier élément de boîtier 40 et un second élément de boîtier 41, assemblés comme l'indique la figure. Le premier élément de boîtier 40 est logé à l'intérieur de l'élément de boîtier 41 et comporte une cavité intérieure 42 contenant les pastilles à distribuer. La cavité intérieure 42 communique avec un entonnoir 43 par l'intermédiaire d'un plan incliné 44, cet entonnoir débouchant sur un couloir à chicanes 45 similaire à celui décrit précédemment.

Comme précédemment, un ressort spirale 46, par exemple monté sur une tige de guidage 47, permet de repousser le premier élément de boîtier 40 dans sa première position telle que représentée par la figure.

Le profil du boîtier composé des éléments 40 et 41 est ovale. Les pastilles ont un diamètre sensiblement égal à la largeur du couloir àchicanes 45.

En référence aux fig. 7, 8 et 9, l'appareil illustré comporte, comme précédemment, un premier élément de boîtier 50 logé à l'intérieur d'un second élément de boîtier 51. Ce second élément de boîtier 51 se composé d'une boite comportant quatre faces latérales, une ouverture supérieure 52 et une fenêtre 53 ménagée dans un fond 54 solidaire des extrémités inférieures des faces latérales. Le premier élément de boîtier 50 se composé essentiellement d'un tiroir 55 coulissant axialement à l'intérieur du second élément de boîtier 51, qui est rattaché par deux bras longitudinaux 56 à un poussoir 57 qui obture l'ouverture superieure 52 du second élément de boîtier. Le tiroir 55 comporte une plaque transversale 58 qui constitue une partie oblique du fond de la cavité 59 à l'intérieur de laquelle sont stockées des pastilles, cette plaque transversale étant prolongée vers le bas par une surface 60 dont le rôle est de réduire l'épaisseur de la cavité 59 à une dimension correspondant sensiblement à l'épaisseur des pastilles. Une rampe 61 sert à guider les pastilles 62 vers le couloir à chicanes 63 décrit plus en détail ci-dessous. Un ressort 64 en spirale, monté sur un téton 65, sert à repousserle premier élément de boîtier 50 vers le haut, c'est-à-dire vers sa position de repos illustrée par la fig. 1.

Le couloir à chicanes 63 est défini par une patte 66 (voir fig. 2), qui prolonge la surface 60 du tiroir 55' une cloison de guidage 67 solidaire du second élément de boîtier 51, une butée 68 fixe, également solidaire de cet élément de boîtier, et un plot 69 solidaire de la patte 66. Ce couloir est obturé à son extrémité inférieure et, lorsque l'appareil se trouve dans sa position de repos définie par la fig. 7, par une languette 70 qui s'incruste dans l'ouverture de la fenêtre 53. Cette languette comporte une surface d'obturation plane 71, qui se trouve dans le prolongement de la surface extérieure du fond 54 du boîtier lorsque l'appareil est dans sa position de repos, etune surface inclinée ou pyramidale ou conique 72 orientée vers l'intérieur du boîtier.

Les différents éléments décrits ci-dessus et formant le couloir à chicanes, définissent une chambre de présélection dimensionnée de telle manière qu'une seule pastille entière 73 (représentée en traits interrompus sur la fig. 7) puisse y être logée. Cette pastille suit le trajet désignépar la flèche M et est évacuée par la fenêtre 53, puis par l'une des ouvertures latérales ménagées de part et d'autre de la languette 70 (comme le montrela fig. 8) lorsque l'opérateur, en appuyant sur le poussoir 57, amène le tiroir dans sa position de travail. Dans cette position, également illustrée par la fig. 9, le ressort 64 est comprimé. La forme de la surface 72 garantit l'évacuation de la pastille lorsque l'opérateur appuie sur le poussoir.

Le couloir à chicanes est conçu de telle manière que d'éventuels débris de pastilles s'écoulent directement, sans être retenus, dans la chambre de présélection et évitent ainsi le risque de blocage du tiroir pardes débris coincés entre les parties fixes et les parties mobiles.

Un des avantages essentiels de cette réalisation est dû au fait que le boîtier est entièrement fermé au repos, ce qui assure une conservation très hygiénique des pastilles qu'il contient.

## Revendications

1. Appareil distributeur de pastilles, notamment de pastilles de produits édulcorants, comportant un premier élement de boîtier (10) et un second élement de boîtier (20) adaptés pour être assemblés de manière à définir une caviaté intérieure destinée à contenir ces pastilles, et un dispositif de distribution logé à l'intérieur du boçtier pour libérer sélectivement une seule desdites pastiiles, dans lequel le premier élément de boîtier (10) est mobile axialement par rapport au second élément de boîtier (20) entre une première et une seconde position, ce dispositif de distribution comporte un couloir à chicanes (15) solidaire du premier élément de boîtier, et une butée fixé (28) solidaire du second élément de boîtier, disposée dans le couloir à chicanes (15) lorsque les deux éléments de boîtier sont assemblés, cette butée étant agencée de telle manière qu'elle bloque le passage des pastilles à travers le couloir à chicanes lorsque le premier élérnent de boîtier se trouve dans ladite première position, et qu'elle libère le passage à ladite pastille lorsque ledit premier élément se trouve dans ladite seconde position, caractérisé en ceque le couloir a chicanes (15) comporte un tronçon rectiligne dont la largeur est sensibiernent égale à lasection transversale des pastilles, et un évidement latéral (16) juxtaposé audit tronçon rectiligne et s'étendant sur une longueur correspondant sensibleraent à la zone balayée par ladite butée (28), lorsque le premier éléraent de boîtier (10) se déplace de sa première vers sa seconde position, cet évidement lateral (16) ayant une forme et desdimensions telles qu'il ne peut contenir qu'une seule pastille.

2. Appareil selon la revendication 1, caractérisé en ce que la cavité (12) intérieure du boîtier communique avec le couloir à chicanes par une fente (30) debouchant dans un entonnoir (14).

3. Appareil selon la revendication 2, caractérisé en ce que ledit entonnoir (14) comporte deux parois latérales en forme d'escalier dont les marches sont dimensionnées pour pouvoir supporter chacune une seule pastille.

4. Appareil selon la revendication 1, caractérisé en ce que le premier élément de boîtier comporte une languette élastique (21) pourvue d'un bec (22), et en ce que le second element de boîtier comporte une butée en forme de crochet (23) agencée pour s'accrocher au bec (22) du premier element de boîtier.

5. Appareil selon la revendication 1 dans lequel le premier élément de boî-tier(50) comporte un poussoir (5⁷) ménagé à son extrémité supérieure, et un tiroir (55) relié à ce poussoir et mobile axialement par rapport au second élément de boîtier (51), et dans lequel le second élément de boîtier (51) comporte uneouverture supérieur (52) pour le passage du poussoir (57) et une fenêtre inférieure (53) pour le passage d'au moins une pastille, ledit tiroir (55) portant un obturateur (70)agencé pour fermer ladite ouverture inférieure (53) lorsque le premier élémentde boîtier (50) est ramené dans sa position de repos par rapport au second élémentde boîtier (51), caractérisé en ce que cet obturateur comporte une languette (70) pouvue d'une surface d'obturation (71), dont la forme et les dimensions correspondent à la forme et aux dimensions de la fenêtre (53) du second élément de boîtier (51).

6. Appareil selon la revendication 5, caractérisé en ce que la languette(6) de l'obturateur (70) est perpendiculaire à une patte (66) solidaire du tiroir (55), et comporte au moins une surface (72) orientée vers l'intérieur du boîtier et inclinée par rapport à ia direction du déplacement du tiroir.

7. Appareil selon l'une quelconque des revendications précédentes, caractérisé en ce que le couloir à chicanes (63) est défini par ladite patte (66) solidaire du tiroir (55) portant un plot fixé (69), et par une cloison (67) de guidage dutiroir solidaire dudit second élément de boîtier (51 ).

8. Appareil seion l'une quelconque des revendications précédentes, caractérise en ce que la fenetre inférieure (53) est ménagée dans la paroide fond (54) du second élément de boîtier (51), entre une extréraité de la cloison (67) de guidage du tiroir et la butée fixé (68) qui coopère avec le couloir à chicanespour libérer les pastilles une à une.

9. Appareil selon l'une quelconque des revendications précedentes, caractérisé en ce qu'il comporte une chambre de presélection délimitée par la patte (66) du tiroir (55), le plot fixé (69) porté par cette patte, la cloison de guidage (67), la butée fixé (68) et la languette d'obturation (70), cette chambre étant dimensionnée pour qu'elle ne puisse contenir qu'une seule pastille entière.

10. Appareil selon l'une quelconque des revendications précédentes, caractérisé en ce que la longueur de la patte (66) est telle que la longueur des ouvertures laterales, ménagées le long de cette patte de part et d'autre de lalanguette de l'obturateur (70) et correspondant à la course du tiroir (55), est au moinségale au diamètre d'une pastille, et en ce que la hauteur de la fenêtre (53), ménagée dans le second élément de boîtier (51), est au moins égale à la somme desépaisseurs de la patte (66) et d'une pastille déposée à plat sur cette patte.

## Patentansprüche

1. Abgabegerät für Pastillen, Insbesondere Süßstoff-pastillen, bestehend aus einem ersten Gehäuseelement (10) und einem zweiten Gehäuseelement (20), die in der Weise zusammenfügbar sind, daß sie einen zur Aufnahme der Pastillen bestimmten Hohlraum bilden, und aus einer im Inneren des Gehäuses angeordneten Abgabevorrichtung zur Abgabe jeweils einer dieser Pastillen, in der das erste Gehäuseelement (10) in bezug auf das zweite Gehäuseelement (20) zwischen einer ersten und einer zweiten Stellung axial beweglich ist, wobei die Abgabevorrichtung einen dem ersten Gehäuseelement zugeordneten Schikanenkanal (15) und einen mit dem zweiten Gehäuseelement vereinten, bei zusammengebauten Gehäuseelementen im Schikanenkanal (15) liegenden, festen Anschlag (28) umfaßt, und wobei dieser Anschlag in der Weise angeordnet ist, daß er den Durchgang der Pastillen durch den Schikanenkanal blockiert, wenn sich das erste Gehäuseelement in der besagten ersten Stellung befindet, und den Durchgang für die Pastillen freigibt, wenn das erste Gehäuseelement die zweite Stellung einnimmt, dadurch gekennzeichnet, daß der Schikanenkanal (15) einen geradlinigen Abschnitt, dessen Breite dem Pastillenquerschnitt entspricht und seitlich neben dem geradlinigen Abschnitt eine Ausnehmung (16) aufweist, die sich über die vom Anschlag (28) bestrichene Zone erstreckt, wenn sich das erste Gehäuseelement (10) von seiner ersten zur zweiten Position bewegt, wobei diese seitliche Ausnehmung (16) eine solche Form und solche Abmessungen besitzt, daß sie nur eine einzige Pastille aufnehmen kann.

2. Abgabegerät nach Anspruch 1, dadurch gekennzeichnet, daß der innere Hohlraum (12) des Gehäuses mit dem Schikanenkanal durch einen in einen Trichter (14) mündenden Spalt (30) in Verbindung steht.

3. Abgabegerät nach Anspruch 2, dadurch gekennzeichnet, daß der besagte Trichter (14) zwei Seitenwände in Form einer Treppe aufweist, deren Stufen zum Tragen einer einzigen Pastille bemessen sind.

4. Abgabegerät nach Anspruch 1, dadurch gekennzeichnet, daß das erste Gehäuseelement eine elastische, mit einer Nase (22) versehene Zunge (21) aufweist und daß das zweite Gehäuseelement einen Wandhaken (23) besitzt, um sich mit der Nase (22) zu verhaken.

5. Abgabegerät nach Anspruch 1, bei dem das erste Gehäuseelement (50) einen an seinem oberen Ende angeordneten Drücker (57) sowie einen mit diesem Drücker in Verbindung stehenden und in bezug auf das zweite Gehäuseelement axial bewegbaren Schieber (55) aufweist und bei dem das zweite Gehäuseelement (51) eine obere Öffnung (52) für den Durchgang des Drückers (57) und ein tieferes Fenster (53) für den Durchgang wenigstens einer Pastille aufweist, wobei der besagte Schieber (55) einen Verschluß trägt, der dazu bestimmt ist, die besagte untere Öffnung (53) zu verschließen, wenn das erste Gehäuseelement (50) in seine Ruhestellung in bezug auf das zweite Gehäuseelement (52) zurückgeführt ist, dadurch gekennzeichnet, daß dieser Verschluß einen Vorsprung (70) mit einer Schließoberfläche (71) trägt, deren Form und deren Abmessungen mit der Form und den Abmessungen des Fensters (53) des zweiten Gehäuseelementes (51) übereinstimmen.

6. Abgabegerät nach Anspruch 5, dadurch gekennzeichnet, daß der Vorsprung des Verschlusses (70) senkrecht zu einer mit dem Schieber (55) vereinten Lasche (66) steht und wenigstens eine zum Inneren des Gehäuses und schräg in bezug auf die Bewegungsrichtung des Schiebers gerichtete Oberfläche (72) besitzt.

7. Abgabegerät nach einem der vorhergehenden Ansprüche, dadurch gekennzeichnet, daß der Schikanenkanal (63) durch die besagte mit dem einen festen Block (69) tragenden Schieber vereinte Lasche (66) und durch eine dem zweiten Gehäuseelement (51) zugehörige Trennwand (67) zur Führung des Schiebers (55) bestimmt ist.

8. Abgabegerät nach einem der vorhergehenden Ansprüche, dadurch gekennzeichnet, daß das tiefere Fenster (53) in der Bodenwand (54) des zweiten Gehäuseelementes (51) zwischen einem Ende der Trennwand (67) zur Führung des Schiebers und dem festen Anschlag (68) ausgespart ist, der mit dem Schikanenkanal zusammenarbeitet, um eine Pastille nach der anderen freizugeben.

9. Abgabegerät nach einem der vorhergehenden Ansprüche, dadurch gekennzeichnet, daß sie eine durch die Lasche (66) des Schiebers, den von dieser Lasche getragenen fixen Block (69), die Führungswand (67), den festen Anschlag (68) und den Verschlußvorsprung (70) begrenzte Vorwahlkammer aufweist, wobei diese Kammer so bemessen ist, daß sie nur eine einzige Pastille aufnehmen kann.

10. Abgabegerät nach einem der vorhergehenden Ansprüche, dadurch gekennzeichnet, daß die Länge der Lasche (66) sowie die Länge der längs dieser Laschen beidseitig des Verschlußvorsprunges (70) ausgesparten und dem Weg des Schiebers (55) entsprechenden Seitenöffnungen wenigstens gleich dem Durchmesser einer Pastille ist und daß die Höhe des im zweiten Gehäuseelement (51) ausgesparten Fensters (53) gleich der Summe der Dicke der Lasche (66) und einer auf ihr aufliegenden Pastille bemessen ist.

## Claims

1. Dispensing apparatus for tablets, especially for sweetening product lozenges, having a first housing element (10) and a second housing element (20), adapted so that they can be assembled so as to define an internal cavity intended to contain these lozenges, and a distribution device inside the housing to release selectively just one of the said lozenges, in which the first housing element (10) can be moved axially in relation to the second housing element. (20) between a first and second position, this distribution device has a channel having deflectors (15) integral with the first housing element, and a fixed stop (28), integral with the second housing element, disposed in this channel having deflectors (15) when the two housing elements are assembled, this stop being arranged so that it blocks the passage of the lozenges across the channel having deflectors when the first housing element is in the said first position, and it allows the passage of the said lozenge when the said first element is in the said second position, characterised in that the channel having deflectors (15) has a rectilinear section, the width of which is substantially equal to the transversal section of the lozenges, and a lateral space (16) juxtaposed to the said rectilinear section and extending over a length substantially corresponding to the zone swept by the said stop (28), when the first housing element (10) moves from its first to its second position, the shape and dimensions of this lateral space (16) being such that it can only contain a single lozenge.

2. Apparatus according to Claim 1, characterised in that the internal cavity (12) of the housing communicates with the channel having deflectors by a slit (30) opening into a funnel (14).

3. Apparatus according to Claim 2, characterised in that the said funnel (14) has two lateral walls in the form of a stair-case, the steps of which are dimensioned so that they can each support a single lozenge.

4. Apparatus according to Claim 1, charcterised in that the first housing element has an elastic strip (21) having a protruberance (22), and in that the second housing element has a stop in the shape of a hook (23) arranged to hook on to the protruberance (22) of the first housing element.

5. Apparatus according to Claim 1, in which the first housing element (50) has a push button (57) provided at its upper end, and a drawer (55) connected to this push button and axially mobile in relation to the second housing element (51), and in which the second housing element (51) has an upper opening (52) for the passage of the push button (57) and a lower window (53) for the passage of at least one lozenge, the said drawer (55) bearing an obturator (70) actuated to shut the said lower opening (53) when the first housing element (50) is brought into its position of rest in relation to the second housing element (51), characterised in that this obturator has a strip (70) having an obturation surface (71), the shape and dimensions of which correspond to the shape and dimensions of the window (53) of the second housing element (51).

6. Apparatus according to Claim 5, characterised in that the strip (6) of the obturator (70) is perpendicular to a lug (66) integral with the drawer (55), and has at least one surface (72) oriented towards the interior of the housing and inclined in relation to the direction of displacement of the drawer.

7. Apparatus according to any one of the above claims, characterised in that the channel having deflectors (63) is defined by the said lug (66) integral with the drawer (55) bearing a fixed pin (69), and by a guiding partition (67) of the drawer integral with the said second housing element (51).

8. Apparatus according to any one of the above claims, characterised in that the lower window (53) is provided in the bottom wall (54) of the second housing element (51), between one end of the guiding partition (67) of the drawer and the fixed stop (68) which cooperates with the channel having deflectors so as to release the lozenges one by one.

9. Apparatus according to any one of the above claims, characterised in that it has a preselection chamber delimited by the lug (66) of the drawer (55), the fixed pin (69) borne by this lug, the guiding partition (67), the fixed stop (68) and the obturation strip (70), this chamber being dimensioned so that it can only contain a single complete lozenge.

10. Apparatus according to any one of the above claims, characterised in that the length of the lug (66) is such that the length of the lateral openings, provided along this lug on both sides of the obturation strip (70) and corresponding to the course of the drawer (55), and is at least equal to the diameter of a lozenge, and in that the height of the window (53), provided in the second housing element (51), is at least equal to the sum of the thicknesses of the lug (66) and of a lozenge laid flat on this lug.
